# EUROPÄISCHE PATENTSCHRIFT

(11) **EP 0 161 406 B1**
(45) Veröffentlichungstag und Bekanntmachung des Hinweises auf die Patenterteilung: **12.08.1987**
(21) Anmeldenummer: 85102605.4
(22) Anmeldetag: 07.03.1985
(51) Int. Cl.: B65B 7/08

(54) **Vorrichtung zum Umlegen der einen gefüllten Sack seitlich überragenden Fahnen auf die mit Klebstoffstreifen versehene Sackoberseite**
Device for folding the flaps hanging over the sides of a filled bag onto the upper part of the bag provided with an adhesive strip
Dispositif pour replier sur la partie supérieure d'un sac muni d'une bande adhésive, les languettes dépassant sur les côtés du sac rempli

(30) Priorität: 26.04.1984 DE 3415605; 04.09.1984 DE 3432517
(43) Veröffentlichungstag der Anmeldung: 21.11.1985
(73) Patentinhaber: Windmöller & Hölscher, D-49525 Lengerich (DE)
(72) Erfinder: Tetenborg, Konrad, D-4540 Lengerich (DE); Hüwelmann, Helmut, D-4540 Lengerich (DE); Eckhard, Walter, D-4550 Bramsche (DE)
(74) Vertreter: Lorenz, Eduard

## Beschreibung

Die Erfindung betrifft eine Vorrichtung zum Umlegen der einen gefüllten Sack seitlich überragenden Fahnen auf die mit Klebstoffstreifen versehene Sacküberseite.

In der mit Prioritätstag 26.04.1984 eingereichten Anmeldung EP-A- 0 161 449 der Anmelderin mit dem Titel "Vorrichtung zum Verschließen gefüllter Säcke" ist eine Vorrichtung beschrieben worden, die die Sackwandungen beidseits des straff gehaltenen oberen Sackendes zur Bildung einer im wesentlichen ebenen Sackoberseite gegen die Sackfüllung andrückt und anschliessend das mit einer Kopfschweißnaht versehene Sackende auf eine mit Klebstoffstreifen versehene Hälfte der Sackoberseite umlegt und andrückt. Durch diese Art des Umlegens und Verklebens des flachgezogenen oberen Sackendes mit der Sackoberseite werden den Sack seitlich überragende Fahnen gebildet, die aus seitlichen dreieckigen Zwickeln und dem mittig mit diesen verbundenen rechteckigen Streifen des flachgezogenen Teils des oberen Sackendes bestehen. Um ansehnliche und gut transport- und lagerfähige Säcke und insbesondere Großsäcke zu schaffen, ist es erforderlich, diese Fahnen zu beseitigen.

Aufgabe der Erfindung ist es daher, eine Vorrichtung der eingangs angegebenen Art zu schaffen, mit der sich die den gefüllten Sack seitlich überragenden Fahnen auf die mit Klebstoffstreifen versehene Sackoberseite umlegen und andrücken lassen.

Erfindungsgemäß wird diese Aufgabe durch Merkmale des Patentanspruchs 1 gelöst.

Mit der erfindungsgemäßen Vorrichtung lassen sich die umzulegenden Fahnen sicher erfassen, umlegen und auf die Klebstoffstreifen aufdrücken, die durch die am 01.04.1985 angemeldete Vorrichtung der Anmelderin aufgetragen worden ist.

Weitere vorteilhafte Ausgestaltungen der Erfindung sind Gegenstand der Unteransprüche.

Ein Ausführungsbeispiel der Erfindung wird nachstehend anhand der Zeichnung, in deren einziger Figur eine Vorderansicht der Vorrichtung zum Umlegen der einen gefüllten Sack seitlich überragenden Fahnen dargestellt ist, näher erläutert.

Die Vorrichtung weist ein Maschinengestell auf, das aus nicht dargestellten Seitenteilen besteht, die durch die Quertraverse 1 miteinander verbunden sind. An die Quertraverse 1 sind beidseits Konsolen 2 angeschweißt, mit denen Parallellenker 3 drehbar verbunden sind. Die den Konsolen 2 abgewandten Enden der Parallellenker 3 sind an einem Arm 4 angelenkt, dessen Höhenlage verändert werden kann. Zu diesem Zweck ist mit dem Arm 4 ein Seil 5 einendig verbunden, welches über eine Umlenkrolle 6 geführt auf eine von einem Motor 7 angetriebene Seiltrommel 8 aufgewickelt bzw. von dieser abgewickelt werden kann. Beidseits des Arms 4 sind Halter 9 mit dem Arm 4 verschweißt, die in entgegengesetzte Richtung nach außen weisen. Mit den äußeren Enden der Halter 9 sind senkrecht nach unten ragende Führungsrohre 10 verbunden, in denen jeweils ein teleskopartig verschiebbares Rohr 11 geführt ist. Mit den unteren freien Enden der Rohre 11 sind jeweils Andrückfinger 12 verbunden. Zwecks Verschiebung der Rohre 11 weist jedes Führungsrohr 10 ein Langloch 13 auf, durch das ein Zapfen 14 nach außen ragt, der in das verschiebbare Rohr 11 eingeschraubt worden ist. An den nach außen ragenden Teil eines jeden Zapfens 14 greift jeweils die Kolbenstange 15 einer Kolbenzylindereinheit 16 an, die von dem Halter 9 getragen wird.

An das untere Ende des Arms 4 ist ein querverlaufendes Tragjoch 17 angeschweißt, welches beidendig mit Lagerplatten 18 fest verbunden ist. Jeweils zwei Lagerplatten sind durch zwei Wellen 19 und 20 miteinander verbunden, wobei auf die Welle 20 der Lenker 21 und auf die Welle 19 der Lenker 22 aufgesetzt ist. Die den Wellen 19 und 20 abgewandten Enden der Lenker 21 und 22 tragen einen Zangenrahmen 23, der einen festen Zangenschenkel 24 sowie einen schwenkbaren Zangenschenkel 25 aufweist. Der schwenkbare Zangenschenkel 25 kann über die Kolbenzylindereinheit 26 aus der mit vollen Linien dargestellten Lage in die mit gestrichelten Linien dargestellte verschwenkt werden. Die Kolbenzylindereinheit 26 ist dabei mit dem Zangenrahmen 23 verbunden. Auf die Welle 19 ist ein Schwenkhebel 27 aufgeklemmt, dessen freies Ende mit der Kolbenstange 28 einer Kolbenzylindereinheit 29 verbunden ist, wobei letztere vom Tragarm 4 gehalten ist.

Im Betrieb wird von einem Förderband 30 ein gefüllter Großsack 31 herantransportiert, dessen Öffnungsrand 32 durch die in der von der Anmelderin am 01.04.1985 eingereichten Anmeldung beschriebene Vorrichtung bereits umgelegt und verschweißt worden ist. Dabei sind auf die Oberseite des Sackes durch die beschriebene Vorrichtung bereits zwei Klebstoffstreifen aufgetragen worden, die der Fixierung der umgelegten und angedrückten Fahnen dienen.

Die diese Fahnen bildenden, seitlich überstehenden Bereiche 33 des umgelegten Öffnungsrandes 32 sind dabei durch nicht dargestellte Führungsbleche gehalten und zwischen die festen Zangenschenkel 24 und die schwenkbaren Zangenschenkel 25 gefahren worden, wobei selbstverständlich die schwenkbaren Zangenschenkel 25 ihre geöffnete Stellung aufweisen müssen. Sobald dies geschehen ist, werden die Zangenschenkel 25 gegen die Zangenschenkel 24 geschwenkt und dadurch die seitlich überstehenden Bereiche 33 in den beiden Zangen festgeklemmt. Nachdem dies geschehen ist, werden die Andrückfinger 12 in die mit gestrichelten Linien dargestellte Lage abgesenkt. Im Anschluß daran werden die Zangenrahmen 23 und damit auch die zugehörigen Zangenschenkel durch Betätigung der Kolbenzylindereinheiten 29 um die Wellen 19 und 20 aus ihrer mit vollen Linien dargestellten Lage in die mit gestrichelten Linien dargestellten verschwenkt, wobei die seitlich überstehenden Bereiche 33 nach innen auf die Kleberstreifen 34 aufgelegt und durch die festen endsetig abgerundete Schuhe oder Bleche fragenden Zangenschenkel 24 angepreßt werden. Aus der Figur ist zu erkennen, daß die Enden der schwenkbaren Zangenschenkel 25 Rollen 35 tragen, so daß sich während des Einlegevorgangs Material aus der Zange herausziehen kann. Nach dem Einlegevorgang werden die Zangenrahmen nach dem abheben des Zangenschenkels 25 um die Wellen 19 und 20 in ihre mit vollen Linien dargestellte Lage zurückgeschwenkt, und zwar um den Winkel a. Da die Andrückfinger 12 nur einendig mit den verschiebbaren Rohren 11 verbunden sind, kann der Sack 31 dann durch Einschalten des Förderbandes 30 von den Fingern abgefahren werden. Der Sack 31 wird also in Richtung der freien Enden der Finger abtransportiert.

Da nun aber die Füllguthöhe nicht immer gleich ist, wird diese durch eine nicht dargestellte Einrichtung abgetastet und entsprechend der tatsächlich festgestellten Füllguthöhe das Tragjoch 17 über Motor 7 und Seil 5 entsprechend angehoben bzw. abgesenkt. Da die Füllguthöhe aber nur um einige Zentimeter differiert, ist der durch das Absenken des Tragjochs 17 über die Parallellenker bedingte geringe Seitenversatz der Zangen 24 ohne Nachteil für die Funktion.

## Patentansprüche

1. Vorrichtung zum Umlegen der einen gefüllten Sack (31) seitlich überragenden Fahnen (33), die durch Falten des flachgezogenen oberen und durch eine Schweißnaht geschlossenen Sackendes (32) auf eine Hälfte der flachgedrückten Sackoberseite gebildet sind, auf die mit Klebstoffstreifen (34) versehene Sackoberseite, mit einem Maschinengestell in dem zwei auf die Sackoberseite absenkbare und hebbare, in Abförderrichtung der Säcke (31) frei auskragende Faltleisten oder -stangen (12) geführt sind deren äußeren Kanten die Faltkanten der umzulegenden Fahnen (33) bestimmen, und in dem (1) beidseits des auf einer Unterlage (30) stehenden Sackes Halter gelagert sind, die jeweils einen Rahmen (23) mit einem unter jeden der Fahnen (33) greifenden Zangenschenkel (24) tragen, und in jedem Rahmen (23) ein mit dem Zangenschenkel (24) zangenartig zusammenwirkender oberer Zangenschenkel (25) schwenkbar gelagert ist und die Halter zwischen einer äußeren Stellung, in der sich die Zangenenden seitlich oberhalb des Sackes befinden, und einer inneren Stellung, in der die unteren Zangenschenkel (24) die umgelegten Fahnen (33) auf die Klebstoffstreifen (34) drücken, verlagerbar sind.

2. Vorrichtung nach Anspruch 1, dadurch gekennzeichnet, daß die Halter aus um quer zu den Fahnen (33) verlaufenden Achsen (19, 20) schwenkbar gelagerten Parallellenkern (28, 22) bestehen, die jeweils einen der als Koppel ausgebildeten flügelförmigen Rahmen (23) tragen, daß der obere Zangenschenkel (25) durch eine Druckmittelkolbenzylindereinheit (26) bewegbar ist und daß die Parallellenker (21, 22). durch Druckmittelkolbenzylindereinheiten (29) zwischen einer oberen Stellung, in der sich die Zangenenden seitlich oberhalb des Sackes befinden, und einer unteren Stellung, in der die unteren Zangenschenkel (24) die umgelegten Fahnen (33) auf die Klebstoffstreifen (34) drücken, schwenkbar sind.

3. Vorrichtung nach Anspruch 1 oder 2, dadurch gekennzeichnet, daß die Unterlage durch einen Bandförderer (30) gebildet ist und mit dem Gestell verbundene seitliche Führungsbleche oder -stangen vorgesehen sind, die die Fahnen (33) in der Umlegestation zwischen die Zangenschenkel (24, 25) leiten.

4. Vorrichtung nach einem der Ansprüche 1 bis 3, dadurch gekennzeichnet, daß die die Zangen (24, 25) tragenden Parallellenker (21, 22) an einem Tragstück (17) gelagert sind, das durch einen Antrieb (5 - 8) heb- und absenkbar im Gestell (1) gelagert ist.

5. Vorrichtung nach einem der Ansprüche 1 bis 4, dadurch gekennzeichnet, daß die Faltleisten oder -stangen (12) mit vertikalen Haltestücken (11) versehen sind, die in mit dem Tragstück (17) verbundenen vertikalen Führungen (10) durch Antriebe (16) heb- und absenkbar sind.

6. Vorrichtung nach einem der Anprüche 1 bis 5, dadurch gekennzeichnet, daß die oberen Zangenschenkel endseitig mit Rollen (35) versehen sind.

7. Vorrichtung nach einem der Ansprüche 1 bis 6, dadurch gekennzeichnet, daß die unteren Zangenschenkel (24) endseitig abgerundete Schuhe oder Bleche tragen.

## Claims

1. Apparatus for reversely folding onto the top surface of a sack (31), which is provided with adhesive strips (34), the flaps (33), which laterally protrude from the filled sack and have been formed in that the flattened top end (32) of the sack, which top end has been closed by a seam weld, has been folded onto one half of the flattened top surface of the sack, comprising a machine frame, in which two folding bars or folding rods (12) are guided, which are adapted to be lowered onto the top surface of the sack and to be raised and which freely protrude in the direction in which the sacks (31) are carried off and have outer edges which define the fold lines of the flaps (33) which are to be reversely folded, wherein holders are mounted in the machine frame (1) on both sides of the sack, which stands on a support (30), each of said holders carries a frame (23) provided with gripping jaw (24) for engaging one of the flaps (33) from below, an upper gripping jaw (25) for cooperation with the gripping jaw (24) is pivoted in each frame, and the holders are displaceable between an outer position, in which the ends of the jaws are laterally disposed above the sack, and an inner position, in which the lower gripping jaws (24) force the reversely folded flaps (33) onto the adhesive strips (34).

2. Apparatus according to claim 1, characterized in that the holders consist of parallel cranks (28, 22), which are pivoted on pivots (19, 20) extending transversely to the flaps (33) and each of which carries a link consisting of one of the winglike frames (23), the upper gripping jaw (25) is movable by a fluid-operable piston-cylinder unit (26), and the parallel cranks (21, 22) are pivotally movable by fluid-operable piston-cylinder units (29) between an upper position, in which the jaw ends are laterally disposed above the sack, and a lower position, in which the lower gripping jaws (24) force the reversely folded flaps (33) onto the adhesive strips (34).

3. Apparatus according to claim 1 or 2, characterized in that the support consists of a belt conveyor (30) and lateral guiding plates of metal or rods are provided, which are connected to the machine frame and guide the flaps (33) between the gripping jaws (24, 25) in the reversely folding station.

4. Apparatus according to any of claims 1 to 3, characterized in that the parallel cranks (21, 22) which carry the gripping jaws (24, 25) are mounted on a carrier (17), which is movably mounted in the machine frame (1) and is adapted to be raised and lowered by drive means (5 - 8).

5. Apparatus according to any of claims 1 to 4, characterized in that the folding bars or folding rods (12) are provided with vertical retaining members (11), which are adapted to be raised and lowered by drive means (16) in vertical tracks (10), which are connected to the carrier.

6. Apparatus according to any of claims 1 to 5, characterized in that the upper gripping jaws are provided at their ends with rollers (35).

7. Apparatus according to any of claims 1 to 6, characterized in that rounded shoes or sheet metal elements are carried by the lower gripping jaws (24) at their ends.

## Revendications

1. Dispositif pour replier sur la partie supérieure d'un sac munie de bandes adhésives (34) les languettes (33) qui s'étendent latéralement au delà du bord du sac rempli (31) et qui sont formées par le pliage de l'extrémité (32) du sac, qui est étirée à plat et fermée par une soudure, sur une moitié de la partie supérieure aplatie, ledit dispositif comportant un établi de machines dans lequel sont guidées deux barres de pliage (12) pouvant être abaissées et soulevées, et étant libres de se projeter dans la direction d'évacuation des sacs (31), et dont les arêtes extérieures déterminent les bords de pliage des languettes (33) et dans lequel des supports sont disposés des deux côtés d'un sac placé sur une base (30), lesdits supports portant chacun un cadre (23) avec une branche de pince (24) passant sous chacune des languettes (33) et dans chaque cadre (23) une branche de pince supérieure coopérant avec la branche de pince (24) à la façon d'une pince est articulé de façon orientable et les supports sont mobiles entre une position extérieure dans laquelle des extrémités des pinces se trouvent latéralement au-dessus du sac et une position interne dans laquelle les jambes de pince inférieures (24) pressent les languettes repliées (23) sur les bandes adhésives (34).

2. Dispositif selon la revendication 1, caractérisé en ce que les supports consistent en bras parallèles (26, 22) agencés de façon articulée autour d'axes (19, 20) s'étendant en direction transversale par rapport aux languettes (33), lesdits bras portant un cadre en forme d'ailes (23) réalisés sous forme de bielle, en ce que la branche supérieure de la pince (25) est mobile par une unité de fluide sous pression piston-cylindre (26) et en ce que les bras parallèles (21, 22) sont mobiles grâce à des unités de fluide sous pression piston-cylindre (29) entre une position supérieure dans laquelle les extrémités des pinces se trouvent latéralment au-dessus du sac et une position inférieure dans laquelle les branches de pince inférieures (24) pressent les languettes repliées (33) sur les bandes adhésives (34).

3. Dispositif selon les revendications 1 ou 2, caractérisé en ce que le support est constitué par une bande transporteuse (30) et en ce que des tôles ou barres de guidage latérales reliées à l'établi sont prévus qui mènent les languettes entre les branches de pince (24, 25) dans la station de repliage.

4. Dispositif selon les revendications 1 à 3, caractérisé en ce que les bras parallèles (21, 22) supportant les pinces (24, 25) sont articulés sur une pièce de support (17) agencée dans l'établi (1) de façon à pouvoir être soulevée et abaissée par un entraînement (5 - 8).

5. Dispositif selon l'une des revendications 1 à 4, caractérisé en ce que les barres de pliage (12) sont munies de pièces de maintien (11) pouvant être soulevées et abaissées dans les guidages (10) verticaux reliés avec la pièce de support (17) par des entraînements (16).

6. Dispositif selon l'une des revendications 1 à 5, caractérisé en ce que les branches de pinces sont munies de rouleaux (35) à leurs extrémités.

7. Dispositif selon l'une des revendications 1 à 6, caractérisé en ce que les branches inférieures de la pince (24) présentent des sabots ou tôles arrondis à leurs extrémités.
